# EUROPÄISCHE PATENTSCHRIFT

(11) **EP 1 447 362 B1**
(45) Veröffentlichungstag und Bekanntmachung des Hinweises auf die Patenterteilung: **17.05.2006**
(21) Anmeldenummer: 04090049.0
(22) Anmeldetag: 13.02.2004
(51) Int. Cl.: B65H 29/18, B65H 31/32

(54) **Vorrichtung zum Stapeln eines einlaufenden Bogenstroms**
Device for stacking a stream of incoming sheets
Appareil pour empiler un courant de feuilles

(30) Priorität: 14.02.2003 DE 10307785
(43) Veröffentlichungstag der Anmeldung: 18.08.2004
(73) Patentinhaber: E.C.H. Will GmbH, D-22529 Hamburg (DE)
(72) Erfinder: Rilitz, Norbert, 22417 Hamburg (DE); Kehrls, Rainer, 25436 Tornesch (DE)
(74) Vertreter: Wenzel & Kalkoff

(56) Entgegenhaltungen:
- EP-A- 0 454 206
- US-B2- 6 481 952

## Beschreibung

Die Erfindung befaßt sich mit einer Vorrichtung zum Stapeln eines einlaufenden Bogenstroms, insbesondere zum Stapeln von in Formatschneidern gebildeten Bögen aus Papier, Pappe, Folie oder dergleichen, umfassend ein Einlaufband für die zu stapelnden Bögen, eine Aufnahme zur Bildung eines Stapels aus den Bögen, ein Trennelement zum Trennen des Stapels in einen gesammelten und zu wechselnden Stapel einerseits und einen vorgesammelten Stapel andererseits, ein Halteelement zum Halten des vorgesammelten Stapels, das aus mehreren an einer ersten Traverse angeordneten Elementen gebildet ist, einen Trenntisch zur Aufnahme des vorgesammelten Stapels während des Stapelwechsels sowie einen vorderen Frontanschlag und einen hinteren Anrichter zum Führen und/oder Ausrichten des Stapels.

Derartige Vorrichtungen dienen z.B. bei der Papierherstellung bzw. bei der Herstellung von Formaten aus einer auf Bobinen aufgewickelten Materialbahn zum Stapeln der in einem Formatschneider gebildeten Bögen. Dabei laufen die Bögen in einem Bogenstrom über ein Einlaufband, das auch als Kickerband bezeichnet wird, in die Vorrichtung zum Stapeln und werden dort auf einer Aufnahme - üblicherweise einer Palette - gesammelt. An einem vorderen Anschlag, dem Frontanschlag, kommen die einlaufenden Bögen auf der dem Einlaufband abgewandten Seite des Stapels zur Anlage. Ein hinterer Anrichter, der auf der dem Einlaufband zugewandten Seite des Stapels angeordnet ist, dient zur Führung der Bögen auf der dem Frontanschlag gegenüberliegenden Seite sowie zum Ausrichten der Bögen. Die Palette senkt sich mit zunehmender Stapelhöhe entsprechend ab. Zum Einleiten eines Stapelwechsels bei laufender Vorrichtung bzw. bei kontinuierlich einlaufendem Bogenstrom wird ein sogenanntes Trennelement, das zweckmäßigerweise kammartig ausgebildet ist, an einer definierten Position in den Stapel der gesammelten Bögen eingeführt. In diese durch das Trennelement gebildete Lücke wird das Halteelement eingeführt, das die für das Einführen des Trenntisches erforderliche Lücke schafft. Der Trenntisch mit einer durchgehenden Tischplatte wird dann vollständig in die Lücke eingeschoben, so daß der Stapel in einen fertig gesammelten und zu wechselnden Stapel, der auf der Palette liegt, und einen vorgesammelten Stapel, der auf dem Trenntisch liegt, geteilt wird. Der fertig gesammelte Stapel kann nunmehr unter dem Trenntisch entfernt werden, so daß eine neue, leere Palette unter den Trenntisch positioniert werden kann. Durch Herausziehen des Trenntisches und des Halteelementes wird der vorgesammelte Stapel auf der neuen leeren Palette abgelegt.

Derartige Vorrichtungen weisen jedoch den Nachteil auf, daß der Stapel mit den vorgesammelten Bögen, also der auf dem Trenntisch befindliche Stapel, beim Wechsel - genauer beim Herausziehen des Trenntisches - zumindest auf der dem Einlaufband zugewandten Seite des Stapels quasi führungslos ist, da sich der Anrichter lediglich im oberen Kantenbereich des Stapels erstreckt. Dadurch kommt es insbesondere beim Stapeln von Bögen bzw. Stapelwechsel fertiger voller Stapel aus Bögen z.B. aus Papier, Karton oder dergleichen zum Verrutschen des vorgesammelten Stapels insbesondere im Bereich der dem Einlaufband zugewandten Seite des Stapels.

Aus der US 6,481,952 B2 ist eine Vorrichtung zum Stapeln eines einlaufenden Bogenstroms bekannt, bei der die Trennung der Stapel in vertikaler Richtung durch einen eingeführten Finger erfolgt. Eine weitere Führung der Stapel zur Stabilisierung derselben ist dort nicht vorgesehen.

Es ist daher Aufgabe der Erfindung, eine Vorrichtung zu schaffen, die eine sichere Führung des vorgesammelten Stapels insbesondere während des Stapelwechsels gewährleistet.

Diese Aufgabe wird durch eine Vorrichtung der eingangs genannten Art dadurch gelöst, daß der Anrichter ein senkrecht zu einer durch den Trenntisch aufgespannten Ebene bewegbares Führungselement umfaßt. Dadurch ist eine kontinuierliche Führung des vorgesammelten Stapels - auch während des Stapelwechsels - gewährleistet, da das Führungselement variabel an den stetig anwachsenden, vorgesammelten Stapel angepaßt wird. Durch das Schaffen einer sogenannten nachlaufenden bzw. mitlaufenden Führung wird die Aufgabe durch eine besonders effektive Weise gelöst.

Vorteilhafterweise ist das Führungselement aus mehreren beabstandet zueinander angeordneten Teleskopschienen gebildet. Dadurch ist auf besonders einfache und sichere Weise eine Führung möglich, da sich die Teleskopschienen der Höhe des Stapels kontinuierlich anpassen.

In einer bevorzugten Weiterbildung der Erfindung sind die Teleskopschienen durch Bewegung der ersten Traverse senkrecht zur Ebene zwangsläufig ausfahrbar bzw. einfahrbar. Durch diese Ausbildung ist eine vollständige Führung des vorgesammelten Stapels während des gesamten Wechselvorgangs sichergestellt. Die Führung erfolgt stets in dem Bereich des Stapels, der beim Wechsel eines Stapels besonders empfindlich für ein Verrutschen oder Verschieben ist.

Weitere Merkmale und Ausführungsformen ergeben sich aus den Unteransprüchen und der Beschreibung. Eine besonders bevorzugte Ausführungsform wird anhand einer Zeichnung näher erläutert. In der Zeichnung zeigt:
- Fig. 1: eine perspektivische Ansicht der Vorrichtung in einem Zustand unmittelbar nach dem Einleiten eines Wechselvorgangs eines gesammelten Stapels mit eingefahrenen Teleskopschienen,
- Fig. 2: eine Seitenansicht der Vorrichtung gemäß Figur 1,
- Fig. 3: eine perspektivische Ansicht der Vorrichtung unmittelbar vor dem Ablegen des vorgesammelten Stapels auf eine leere Palette mit ausgefahrenen Teleskopschienen, und
- Fig. 4: eine Seitenansicht der Vorrichtung gemäß Figur 3.

Die in den Figuren 1 bis 4 gezeigte Vorrichtung dient insbesondere zum Stapeln von bogenförmigem Material sowie zum Wechseln eines Stapels bei kontinuierlich einlaufendem Bogenstrom.

Die in Figur 1 gezeigte Vorrichtung 10 stellt wesentliche Teile einer automatischen Großformatablage dar, die als Modul Teil eines (nicht dargestellten) Großformatschneiders ist. Die Vorrichtung 10 umfaßt im wesentlichen ein Einlaufband 11 zur Zuführung eines aus Bögen 14 gebildeten Bogenstroms zu einer Aufnahme 12, auf der die Bögen 14 zu einem Stapel 13 gesammelt werden, einen Trenntisch 15 zur Aufnahme eines vorgesammelten Stapels 16, einen vorderen Frontanschlag 17 sowie einen hinteren Anrichter 18 zum Führen, Halten und oder Ausrichten des Stapels 13 bzw. des vorgesammelten Stapels 16, ein Trennelement 19 zum Trennen des gesammelten Stapels 13 in den zu wechselnden Stapel 13 und den vorgesammelten Stapel 16 bzw. zum Schaffen einer Lücke 20 im Stapel 13, ein Halteelement 21 zum Halten des vorgesammelten Stapels 16 sowie zum Erhalten der Lücke 20, wobei das Halteelement 21 aus einer Traverse 22 und daran angeordneten Saugschuhen 23 gebildet ist. Die Saugschuhe 23 können aber auch durch andere übliche Halte- und/oder Auflagemittel ersetzt werden.

Das Trennelement 19 weist einen Träger 24 auf, an dem mehrere Trennfinger 25 angeordnet sind. Der Träger 24 mit den Trennfingern 25 ist sowohl in Transportrichtung des Bogenstroms (siehe Pfeil A in Figuren 1 und 3), also in Richtung der dargestellten X-Koordinate, als auch in einer Richtung senkrecht zu der durch den Trenntisch 15 aufgespannten Ebene 26 (X-/Z-Ebene), also in Richtung der dargestellten Y-Koordinate, bewegbar. Gleiches gilt für den Trenntisch 15, der flächig und geschlossen ausgebildet ist. Der Frontanschlag 17 ist ebenfalls in Richtung senkrecht zur Ebene 26 auf und ab bewegbar ausgebildet, allerdings in einem Bereich der Oberkante des Stapels 13 bzw. 16.

Die Traverse 22 erstreckt sich quer zur Transportrichtung des Bogenstroms. Auf der dem Frontanschlag 17 zugewandten Seite der Traverse 22 sind mehrere Saugschuhe 23 beabstandet zueinander angeordnet. Die Traverse 22 ist ebenso wie das Trennelement 19 in Transportrichtung (X-Richtung) hin- und her- und in vertikaler Richtung (in Y-Richtung) auf- und ab bewegbar. Die Saugschuhe 23 verfügen über Auflagen 27, die zur Auflage des vorgesammelten Stapels 16 aber auch als Einführhilfe dienen. Neben der gezeigten Ausführungsform kann das Halteelement 21 aber auch aus anderen üblichen Halte- und Führungselementen gebildet sein.

Der hintere Anrichter 18 ist aus mehreren flächigen Andrückblechen 28 oder dergleichen gebildet. Die Andrückbleche 28 sind über (nicht dargestellte) Betätigungselemente oszillierend in Transportrichtung (X-Richtung) hin und her bewegbar. In Y-Richtung erstrecken sich die Andrückbleche 28 lediglich über einen geringen Bereich, ausgehend von einer Oberkante 29 des Stapels 16. Mittels der Andrückbleche 28 werden zweckmäßigerweise die gerade auf den Stapel 13 bzw. 16 einlaufenden Bögen 14 ausgerichtet und geführt. Vorzugsweise beträgt der Verfahrweg der Andrückbleche 28 in X-Richtung etwa ± 2mm.

Im Bereich des Einlaufbandes 11 ist eine weitere Traverse 30 angeordnet, die fest z.B. am (nicht dargestellten) Gestell der Vorrichtung 10 befestigt ist. An der ortsfesten Traverse 30 ist ein Führungselement 31 angeordnet. Das Führungselement 31 ist bewegbar ausgebildet, und zwar derart, daß es rolloartig in Y-Richtung auf- und abbewegbar senkrecht zur Ebene 26 verstellbar ist. Hierzu sind mehrere das Führungselement 31 bildende Teleskopschienen 32 mit einem freien Ende an der Traverse 30 befestigt. Die Befestigung kann lösbar oder auch fest ausgebildet sein. In der gezeigten Ausführungsform dienen Stege 33 zur steifen Verbindung zwischen Teleskopschienen 32 und Traverse 30. Alternativ zu den Teleskopschienen 32 können jedoch auch andere bewegbare Mittel, wie z.B. Rollenelemente, ausziehbare Elemente oder dergleichen zur Bildung des Führungselementes 31 dienen.

Die Teleskopschienen 32 sind beabstandet zueinander angeordnet, und zwar in den Abständen bzw. Zwischenräumen zwischen den einzelnen Andrückblechen 28 des Anrichters 18. Sie sind aus mehreren ineinander verschieblichen Elementen gebildet, wobei die einzelnen Elemente über Gleitführungen, Kugelführungen oder andere übliche Lagerungen bzw. Führungen ineinander gelagert und linear in ihrer Längserstreckung ausfahrbar bzw. einfahrbar sind. Die Teleskopschienen 32 sind mit dem anderen freien Ende, genauer mit dem jeweils untersten, inneren Element an der Traverse 22 befestigt. Die Verbindung ist z.B. aus einem Bolzen 34 mit einer korrespondierenden Hülse 35 gebildet. Diese auch durch andere übliche Führungs-und/oder Gleitelemente zu bildende Gleitverbindung ist derart ausgestaltet, daß die Traverse 22 mit den daran angeordneten Saugschuhen 23 in X-Richtung bewegbar ist, während die Teleskopschienen 32 dieser Bewegung nicht folgen sondern in X-Richtung ortsfest sind. Insbesondere zur Verbesserung der Stabilität können die jeweils untersten Elemente jeder Teleskopschiene 32 an einer zusätzlichen (nicht dargestellten) Traverse befestigt sein. Hierzu sind die jeweils untersten Elemente der Teleskopschienen 32 vorzugsweise lösbar durch Verschraubung oder dergleichen an Unterstützungsblechen befestigt. Die Unterstützungsbleche ragen im wesentlichen horizontal von den untersten Elementen der Teleskopschienen 32 in Richtung der zusätzlichen Traverse, an der sie vorzugsweise lösbar befestigt sind. Die zusätzliche Traverse verläuft im wesentlichen parallel zur Traverse 22 und ist beabstandet zu dieser in Transportrichtung A des Bogenstroms vor der Traverse 22 angeordnet. Die zusätzliche Traverse ist in X-Richtung ortsfest und vorzugsweise synchron mit der Traverse 22 in Y-Richtung auf-und abbewegbar. Die Unterstützungsbleche ragen also in den Bereich der Saugschuhe 23, nämlich insbesondere in die Zwischenräume zwischen den Saugschuhen 23. Diese zusätzliche Befestigung führt dazu, daß die Teleskopschienen 32 jeweils am obersten Element (mit der Traverse 30) und am untersten Element (mit der zusätzlichen Traverse) fest verbunden sind, so daß die durch die Auf- und Abbewegung sowie den zu führenden Stapel auftretenden Kräfte sicher aufgenommen werden können.

Bei der Bewegung in Y-Richtung folgen die Teleskopschienen 32 der Bewegung der Traverse 22 zwangsläufig. In der Figur 1 ist eine Ausgangssituation dargestellt, in der die Teleskopschienen 32 vollständig eingefahren sind, so daß sie nur die Länge eines einzelnen Elementes aufweisen. Bei der Abwärtsbewegung der Traverse 22 (siehe Figur 3) zieht die Traverse 22 die Teleskopschienen 32 mit nach unten bzw. führt die Bewegung der Traverse 22 zum Ausfahren der Teleskopschienen 32.

Die Teleskopschienen 32 oder auch andere Führungselemente 31 sind aus hochfestem und insbesondere steifem Material hergestellt. Sie sind auf einfache Weise zu montieren, so daß auch eine Nachrüstung bestehender Vorrichtungen 10 leicht möglich ist. Insgesamt ist die Vorrichtung 10 als Modul ausgebildet, so daß dieses Modul einfach ausgetauscht bzw. nachgerüstet werden kann.

Im folgenden wird ein Wechselvorgang beschrieben:
Ausgehend von einem in Figur 1 dargestellten Zustand soll der gesammelte Stapel 13, der auf der Aufnahme 12, üblicherweise einer Palette, liegt, bei laufender Maschine, d.h. bei kontinuierlichem Zuführen weiterer Bögen 14 aus dem Formatschneider, gewechselt werden. Sobald der Stapel 13 eine definierte Höhe erreicht hat, fährt das Trennelement 19 mit seinen Trennfingern 25 in den Stapel 13 und bildet so eine Lücke 20. Die weiter einlaufenden Bögen 14 werden weiter gestapelt, allerdings auf den Trennfingern 25. Die Aufnahme 12 senkt sich während des Stapelns kontinuierlich in Y-Richtung nach unten. Das Trennelement 19 folgt dieser Bewegung. Der Stapel 13 wird auf der dem Einlaufband 11 abgewandten Seite durch den Frontanschlag 17 geführt. Auf der dem Einlaufband 11 zugewandten Seite wird der Stapel 13 zumindest in einem Bereich der Oberkante 29 durch den Anrichter 18, nämlich die Andrückbleche 28 geführt, die durch ihre oszillierende Bewegung zusätzlich für ein Ausrichten der neu einlaufenden Bögen 14 sorgen. Bei der weiteren Abwärtsbewegung übernimmt zunächst das oberste Element der Teleskopschienen 32 die Führung des Anrichters 18.

In die durch das Trennelement 19 geschaffenen Lücke 20 wird dann das Halteelement 21 eingeschoben, und zwar mit seinen Saugschuhen 23. Durch die Lücke 20 ist der gesamte Stapel in einen gesammelten Stapel 13, der sich unterhalb des Halteelementes 21 befindet und gewechselt werden soll, und einen vorgesammelten Stapel 16 getrennt. Sobald das Halteelement 21 eingeführt ist, wird der durchgehende, flächige Trenntisch 15 in die Lücke 20 geschoben, so daß der Stapel 16 auf dem Trenntisch 15 aufliegt. Der sich unterhalb des Trenntisches 15 auf der Aufnahme 12 befindliche Stapel 13 kann nun aus der Vorrichtung 10 entfernt werden. Eine neue leere Aufnahme 12 kann dann unter den Trenntisch geführt werden. Während dieses Wechselvorganges werden kontinuierlich Bögen 14 nachgeführt, die auf dem vorgesammelten Stapel 16 gestapelt werden. Dieser wird mit dem Trenntisch 15 kontinuierlich nach unten in Y-Richtung gesenkt, um die Einlaufhöhe für die Bögen 14 stets konstant zu halten. Zusammen mit dem Trenntisch 15 senkt sich auch die Traverse 22 ab (siehe Figur 3). Dabei zieht die Traverse 22 die Teleskopschienen 32 mit nach unten bzw. führt zu deren Ausfahren, so daß der vorgesammelte Stapel 16 nicht nur durch den Frontanschlag 17 an der Vorderseite sondern auch durch das Führungselement 31 während des gesamten Wechselvorgangs an der Rückseite geführt ist. Gerade beim Herausziehen des Trenntisches 15 wird die Führung des vorgesammelten Stapels 16 auf beiden Seiten aufrechterhalten, so daß der auf der neuen Aufnahme 12 abgelegte Stapel 16, der im nächsten Zyklus zum Stapel 13 wird, seine ideale "Eisblockform" behält. Nachdem auch noch das Halteelement 21 aus dem Stapel 13 bzw. 16 herausgezogen wurde, kann der Wechselzyklus von neuem gestartet werden.

## Patentansprüche

1. Vorrichtung zum Stapeln eines einlaufenden Bogenstroms, insbesondere zum Stapeln von in Formatschneidern gebildeten Bögen (14) aus Papier, Pappe, Folie oder dergleichen, umfassend ein Einlaufband (11) für die zu stapelnden Bögen (14), eine Aufnahme (12) zur Bildung eines Stapels (13) aus den Bögen (14), ein Trennelement (19) zum Trennen des Stapels (13) in einen gesammelten und zu wechselnden Stapel (13) einerseits und einen vorgesammelten Stapel (16) andererseits, ein Halteelement (21) zum Halten des vorgesammelten Stapels (16), das aus mehreren an einer ersten Traverse (22) angeordneten Elementen gebildet ist, einen Trenntisch (15) zur Aufnahme des vorgesammelten Stapels (16) während des Stapelwechsels sowie einen vorderen Frontanschlag (17) und einen hinteren Anrichter (18) zum Führen und/oder Ausrichten des Stapels (13 bzw. 16), **dadurch gekennzeichnet , daß** der Anrichter (18) ein senkrecht zu einer durch den Trenntisch (15) aufgespannten Ebene (26) bewegbares Führungselement (31) umfaßt.

2. Vorrichtung nach Anspruch 1, **dadurch gekennzeichnet, daß** das Führungselement (31) aus mehreren beabstandet zueinander angeordneten Teleskopschienen (32) gebildet ist.

3. Vorrichtung nach Anspruch 2, **dadurch gekennzeichnet, daß** die Teleskopschienen (32) linear in Richtung ihrer Längsachsen ausfahrbar bzw. einfahrbar sind.

4. Vorrichtung nach Anspruch 2 oder 3, **dadurch gekennzeichnet, daß** die Teleskopschienen (32) jeweils an einem freien Ende im Bereich des Einlaufbandes (11) an einer zweiten Traverse (30) und mit dem anderen freien Ende an der ersten Traverse (22) befestigt sind.

5. Vorrichtung nach Anspruch 4, **dadurch gekennzeichnet, daß** die Teleskopschienen (32) durch Bewegung der ersten Traverse (22) senkrecht zur Ebene (26) zwangsläufig ausfahrbar- bzw. einfahrbar sind.

6. Vorrichtung nach Anspruch 4 oder 5, **dadurch gekennzeichnet, daß** die Teleskopschienen (32) an der zweiten Traverse (30) fest und an der ersten Traverse (22) derart bewegbar befestigt sind, daß die erste Traverse (22) in Transportrichtung hin und her bewegbar ist, während die Teleskopschienen (32) ortsfest sind.

7. Vorrichtung nach Anspruch 6, **dadurch gekennzeichnet, daß** die Verbindung zwischen den Teleskopschienen (32) und der ersten Traverse (22) jeweils aus einem Bolzen (34) mit korrespondierender Hülse (35) gebildet ist.

8. Vorrichtung nach einem der Ansprüche 1 bis 7, **dadurch gekennzeichnet, daß** sie als austauschbares und/oder nachrüstbares Modul ausgebildet ist.

## Claims

1. Device for stacking an incoming sheet stream, in particular for stacking sheets (14) made from paper, cardboard, foil or the like, formed in size cutters, comprising a feed belt (11) for the sheets (14) to be stacked, a receiver (12) to form a stack (13) from the sheets (14), a separating element (19) for separating the stack (13) into a collected stack (13) to be changed on the one hand and a pre-collected stack (16) on the other hand, a holding element (21) for holding the pre-collected stack (16), which is formed from several elements arranged on a first crossbeam (22), a separating table (15) to receive the pre-collected stack (16) during the stack change and a forward front stop (17) and a rear aligning element (18) for guiding and/or aligning the stack (13 or 16), **characterised in that** the aligning element (18) comprises a guide element (31) which can be moved vertically to a plane (26) set by the separating table (15).

2. Device according to claim 1, **characterised in that** the guide element (31) is formed from several telescoping rails (32) arranged at a distance from one another.

3. Device according to claim 2, **characterised in that** the telescoping rails (32) can be moved out or moved in linearly in the direction of their longitudinal axes.

4. Device according to claim 2 or 3, **characterised in that** the telescoping rails (32) are attached in each case in the region of the feed belt (11) to a second crossbeam (30) at one free end and to the first crossbeam (22) by the other free end.

5. Device according to claim 4, **characterised in that** the telescoping rails (32) can be moved out or moved in inevitably by moving the first crossbeam (22) vertically to the plane (26).

6. Device according to claim 4 or 5, **characterised in that** the telescoping rails (32) are attached firmly to the second crossbeam (30) and moveably to the first crossbeam (22) such that the first crossbeam (22) can be moved back and forth in transport direction, whereas the telescoping rails (32) are fixed.

7. Device according to claim 6, **characterised in that** the connection between the telescoping rails (32) and the first crossbeam (22) is formed in each case from a bolt (34) with corresponding sleeve (35).

8. Device according to one of claims 1 to 8, **characterised in that** it is designed as a replaceable and/or retrofittable module.

## Revendications

1. Dispositif pour l'empilage d'un flux de feuilles arrivant, en particulier pour l'empilage de feuilles (14) de papier, de carton, de film plastique ou analogue, formées dans des appareils de massicotage, dispositif comprenant une bande d'arrivée (11) pour les feuilles à empiler (14), un support de réception (12) pour la formation d'une pile (13) à partir des feuilles (14), un élément de séparation (19) destiné à séparer la pile (13) en une pile (13) amassée et devant être changée, d'une part, et une pile pré-amassée (16), d'autre part, un élément de retenue (21) destiné à retenir la pile pré-amassée (16), qui est constitué de plusieurs éléments disposés sur une première traverse (22), une table séparatrice (15) destinée à recevoir la pile pré-amassée (16) pendant le changement de pile, ainsi qu'une butée frontale avant (17) et une structure de dressage arrière (18) pour guider et/ou ajuster la pile (13, 16), **caractérisé en ce que** la structure de dressage arrière (18) comprend un élément de guidage (31) déplaçable perpendiculairement à un plan (26) sous-tendu par la table séparatrice (15).

2. Dispositif selon la revendication 1, **caractérisé en ce que** l'élément de guidage (31) est constitué de plusieurs rails télescopiques (32) espacés l'un de l'autre.

3. Dispositif selon la revendication 2, **caractérisé en ce que** les rails télescopiques (32) sont déployables et rétractables linéairement dans la direction de leur axe longitudinal.

4. Dispositif selon la revendication 2 ou 3, **caractérisé en ce que** les rails télescopiques (32) sont fixés chacun, à une extrémité libre, dans la région de la bande d'arrivée (11), sur une seconde traverse (30) et, par l'autre extrémité libre, sur la première traverse (22).

5. Dispositif selon la revendication 4, **caractérisé en ce que** les rails télescopiques (32) sont déployables et rétractables, de façon forcée, par déplacement de la première traverse (22), perpendiculairement au plan (26).

6. Dispositif selon la revendication 4 ou 5, **caractérisé en ce que** les rails télescopiques (32) sont fixés rigidement à la seconde traverse (30) et avec une possibilité de déplacement à la première traverse (22), de telle manière que la première traverse (22) soit déplaçable dans un sens et dans l'autre dans la direction de transport, tandis que les rails télescopiques (32) sont en position fixe.

7. Dispositif selon la revendication 6, **caractérisé en ce que** la liaison entre les rails télescopiques (32) et la première traverse (22) est, dans chaque cas, formée d'un axe (34) avec une douille correspondante (35).

8. Dispositif selon l'une des revendications 1 à 7, **caractérisé en ce qu'**il est conçu sous forme d'un module échangeable et/ou utilisable pour un rééquipement.
